# EUROPÄISCHE PATENTSCHRIFT

(11) **EP 0 554 693 B1**
(45) Veröffentlichungstag und Bekanntmachung des Hinweises auf die Patenterteilung: **03.07.1996**
(21) Anmeldenummer: 93100621.7
(22) Anmeldetag: 16.01.1993
(51) Int. Cl.: B42F 7/02

(54) **Schriftguthülle aus Papier**
Paper case for documents
Etui en papier pour documents

(30) Priorität: 01.02.1992 DE 4202886
(43) Veröffentlichungstag der Anmeldung: 11.08.1993
(73) Patentinhaber: Louis Leitz KG, D-70469 Stuttgart (DE)
(72) Erfinder: Schliesser, Michael, W-7300 Esslingen (DE); Würthner, Roland, W-7000 Stuttgart 70 (DE)
(74) Vertreter: Wolf, Eckhard, Dr.-Ing.

(56) Entgegenhaltungen:
- DE-A- 1 486 769
- DE-C- 933 084
- FR-A- 2 080 482
- NL-A- 7 810 440

## Beschreibung

Die Erfindung betrifft eine Schriftguthülle aus Papier, mit zwei an einem Seitenrand durch eine gemeinsame Falzkante einstückig miteinander verbundenen Hüllenwänden, die zusätzlich an mindestens einem weiteren Seitenrand oder Seitenrandabschnitt mittels einer an der einen Hüllenwand angeformten, um eine weitere Falzkante um 180° gegen die andere Hüllenwand gebogenen und an dieser flächig angeklebten Klebelasche miteinander verbunden sind, und die an ihren freibleibenden Seitenrändern und/oder Seitenrandabschnitten eine durch Aufklappen der einen, vorzugsweise vorderen Hüllenwand um eine im wesentlichen durch die einschubseitigen Enden der Falzkanten verlaufende, vorzugsweise zu den Falzkanten schräge Klapplinie freilegbare Einschuböffnung für das Schriftgut bilden.

Es ist eine Schriftguthülle aus Papier dieser Art bekannt, bei der an einem zur ersten Falzkante senkrechten Seitenrand der vorderen Hüllenwand eine den Hüllenboden bildende, mit der rückwärtigen Hüllenwand verklebte Klebelasche angeformt ist. Diese Schriftguthülle ist demgemäß an zwei zueinander senkrechten Seitenrändern geschlossen und weist eine sich über die beiden anderen Seitenränder erstreckende Einschuböffnung für das Schriftgut auf. Um ein Einreißen der Hüllenwände beim Freilegen der Einschuböffnung zu vermeiden, wird zur Herstellung der bekannten Schriftguthülle ein relativ dickes Papier verwendet. Bei Schriftguthüllen aus dünnerem Papier, die an drei Seitenrändern zumindest teilweise geschlossen sind, müssen zusätzliche Maßnahmen getroffen werden, mit denen ein Einreißen des Papiers im Randbereich des Einschubrandes vermieden werden kann.

Bei zwei- oder dreiseitig geschlossenen Schriftguthüllen aus Kunststoff mit zwei Hüllenwänden, die an einem und/oder dem anderen senkrecht zur Einstecköffnung verlaufenden Hüllenrand miteinander verscheißt sind, ist es bereits bekannt (DE-AS 1 288 071), jeder Schweißnaht eine Ausnehmung in einer Hüllenwand oder in beiden Hüllenwänden in der Nähe des der Einstecköffnung benachbarten Schweißnahtendes zuzuordnen. Jede Ausnehmung ist dort als ein von einem freien Rand aus schräg zur jeweiligen Schweißnaht verlaufender, im Abstand von ihr endigender randoffener Schlitz mit ausgerundetem Ende ausgebildet. Die Schlitzanordnung gewährleistet, daß die Beanspruchungskräfte im Schlitzgrund angreifen, so daß die um den Schlitzgrund verteilten Kräfte so weit abgeschwächt werden, daß ein Einreißen bei der üblichen Beanspruchung verhindert wird. Bei Schriftguthüllen aus Papier reichen diese Maßnahmen jedoch nicht aus, um bei den üblichen Beanspruchungen ein Einreißen im Bereich des Schlitzgrundes zu verhindern. Dies gilt umso mehr, wenn die Schlitze und damit die Abrundungen im Bereich des Schlitzgrundes relativ schmal ausgeführt werden.

Weiter ist es bei einer dreiseitig geschlossenen Schriftguthülle aus Papier mit zwei Hüllenwänden an sich bekannt (NL-A-7810440) daß die eine Hüllenwand eine an das Ende einer sich über einen geschlossenen Seitenrandabschnitt erstreckenden Falzkante anschließende, zu einem benachbarten freien Seitenrandabschnitt der betreffenden Hüllenwand hin randoffene Ausnehmung aufweist, deren Begrenzungsrand unmittelbar an die Falzkante anschließt und im weiteren Verlauf einen im wesentlichen konkaven Bogenabschnitt aufweist. Die Hüllenwand bildet dort eine Deckelklappe, deren Klapplinie mit der Falzkante zusammenfällt.

Ausgehend hiervon liegt der Erfindung die Aufgabe zugrunde, bei Schriftguthüllen aus Papier der eingangs angegebenen Art Vorkehrungen zu treffen, die einen wirksamen Einreißschutz gewährleisten.

Zur Lösung dieser Aufgabe werden die in den Patentansprüchen 1 und 19 angegebenen Merkmalskombinationen vorgeschlagen. Weitere vorteilhafte Ausgestaltungen und Weiterbildungen der Erfindung ergeben sich aus den abhängigen Ansprüchen.

Die erfindungsgemäße Lösung geht von dem Gedanken aus, daß die beim Aufklappen der vorderen Hüllenwand auftretenden Zugkräfte nicht in ihrer Gesamtheit am einschubseitigen Ende der Falzkante angreifen dürfen, sondern über eine ausgedehnte Strecke verteilt in das Hüllenmaterial eingeleitet werden müssen.

Um dies zu erreichen, wird gemäß einer ersten Ausführungsvariante der Erfindung vorgeschlagen, daß die eine Hüllenwand eine an das einschubseitige Ende einer sich über einen geschlossenen Seitenrandabschnitt erstreckenden Falzkante anschließende, zu einem benachbarten freien Seitenrandabschnitt der betreffenden Hüllenwand hin randoffene Ausnehmung aufweist, deren Begrenzungsrand unmittelbar an die Falzkante anschließt und im weiteren Verlauf einen im wesentlichen konkaven Bogenabschnitt mit einer zur Klapplinie parallelen, die Falzkante im Abstand von ihrem einschubseitigen Ende schneidenden Scheiteltangente aufweist. Mit diesen Maßnahmen wird erreicht, daß die Zugkräfte nicht unmittelbar am einreißgefährdeten einschubseitigen Ende, sondern im Abstand von diesem an der Falzkante angreifen, und zwar in erheblich abgeschwächter Form, da der überwiegende Teil der Zugkräfte über eine längere Strecke verteilt entlang dem sich beim Aufklappen konvex aufbauchenden konkaven Bogenabschnitt in die Hüllenwand eingeleitet werden.

Eine weitere Verbesserung in dieser Hinsicht wird dadurch erreicht, daß der Begrenzungsrand der randoffenen Ausnehmung spitzwinklig an die Falzkante anschließt.

Vorteilhafterweise weist der Begrenzungsrand der randoffenen Ausnehmung im Bereich des Bogenabschnitts eine langgestreckte konkave Kontur auf. Als besonders vorteilhaft hat sich ein Krümmungsradius im Bereich des Bogenabschnitts erwiesen, der dem 0,5 bis 2-fachen der vom freien Seitenrand aus gemessenen Tiefe der randoffenen Ausnehmung entspricht, wobei der Krümmungsradius bzw. die Bogenlänge des Bogenabschnitts vorzugsweise 2 bis 10 % der Länge der Klapplinie betragen sollte.

Eine weitere vorteilhafte Ausgestaltung der Erfindung sieht vor, daß der Begrenzungsrand der randoffenen Aussparung mindestens an einem Ende, vorzugsweise an beiden Enden des konkaven Bogenabschnitts konkave Übergangsabschnitte mit kleinerem Krümmungsradius aufweist. Die Übergangsabschnitte des Begrenzungsrands können dabei zur Randöffnung hin in Endabschnitte mit größerem Krümmungsradius oder in geradlinige Endabschnitte übergehen. Eine weitere verbesserte Ausgestaltung in dieser Hinsicht sieht vor, daß der dem falzkantenseitigen Endabschnitt gegenüberliegende Endabschnitt des Begrenzungsrandes mit konvexer Krümmung tangential in den freien Seitenrandabschnitt übergeht. Die Endabschnitte des Begrenzungsrandes sind dabei zweckmäßig etwa senkrecht zur Klapplinie ausgerichtet.

Bei einer dreiseitig geschlossenen Schriftguttasche ist die Ausnehmung zweckmäßig zu einem mit der Falzkante fluchtenden oder zu dieser parallelen freien Seitenrand hin randoffen ausgebildet. Die Klebelasche kann dabei an der vorderen Hüllenwand angeformt und mit der rückwärtigen Hüllenwand verklebt werden. Weiter können in der Nähe der gemeinsamen Falzkante durch beide Hüllenwände hindurchgehende Abheftlochungen angeordnet werden, wobei die Hüllenwände im Bereich der Abheftlochungen unter Bildung einer geschlossenen versteiften Randleiste miteinander verklebt sein können.

Eine weitere bevorzugte Ausgestaltung einer dreiseitig geschlossenen Schriftguthülle sieht vor, daß die Klebelasche an dem der gemeinsamen Falzkante gegenüberliegenden Längsseitenrand der vorderen Hüllenwand angeformt ist und sich über einen Seitenrandabschnitt von 1/4 bis 3/4 der Länge bzw. Höhe des betreffenden Längsseitenrandes erstreckt. Mit dieser Maßnahme wird das Einführen des Schriftguts erleichtert, ohne daß die Gefahr besteht, daß das Schriftgut seitlich aus der Schriftguthülle herausgleiten kann.

Wichtig ist, daß an einem zur ersten Falzkante senkrechten Seitenrand der vorderen Hüllenwand eine weitere, den Hüllenboden bildende, mit der rückwärtigen Hüllenwand verklebte Klebelasche angeformt ist. Um das Einführen des Schriftguts zu erleichtern, kann in diesem Falle die vordere Hüllenwand einen vom einschubseitigen Ende der am Längsseitenrand angeordneten Klebelasche schräg zur Falzkante der bodenseitigen Klebelasche verlaufenden, die vordere Hüllenwand in zwei getrennte Wandteile teilenden Trennschnitt aufweisen, wobei beide Wandteile eine bis zur bodenseitigen Falzkante reichende randoffene Ausnehmung mit konkavem Begrenzungsrand im Sinne der Erfindung aufweisen.

Gemäß einer zweiten, bevorzugten Ausführungsvariante der Erfindung erstreckt sich die gemeinsame Falzkante vom Hüllenboden aus nur über einen Teil des betreffenden Seitenrandes und bildet dabei einen geschlossenen Seitenrandabschnitt, an dessen einschubseitiges Ende ein zum offenen Seitenrand hin randoffener, an seinem Grund die Falzkante quer durchsetzender und mit seinen Seitenflanken einen offenen Seitenrandabschnitt begrenzender gemeinsamer schlitzförmiger Hüllenwandausschnitt anschließt. Mit diesen Maßnahmen können Lagetoleranzen bei der maschinellen Falzung der Schriftguthülle ausgeglichen werden. Zur weiteren Verbesserung des Einreißschutzes wird hierbei vorgeschlagen, daß die Seitenflanken des gemeinsamen Hüllenwandausschnitts je eine zum offenen Seitenrandabschnitt hin randoffene Ausnehmung aufweisen, die falzkantenseitig durch den gemeinsamen, quer zur Falzkante verlaufenden Grund des Hüllenwandausschnitts begrenzt sind. Mit diesen Maßnahmen wird erreicht, daß der überwiegende Teil der beim Aufklappen der Hüllenwand auftretenden Zugkräfte zum gegenseitigen Aufbauchen der Hüllenwände unter Einziehen der Falzkante im Bereich des Ausschnittgrundes unter Vermeidung einer Einreißgefahr verwendet werden. Eine weitere Verbesserung in dieser Hinsicht wird dadurch erreicht, daß der Begrenzungsrand der randoffenen Ausnehmung in der vorderen Hüllenwand einen an den Ausschnittgrund anschließenden, langgestreckten geradlinigen oder konkaven Bogenabschnitt mit zur Klapplinie etwa paralleler, die Falzkante im Abstand von ihrem einschubseitigen Ende schneidender Scheiteltangente aufweist.

Vorteilhafterweise ist die randoffene Ausnehmung in der vorderen Hüllenwand tiefer und langgestreckter als in der rückwärtigen Hüllenwand. Ebenso kann die Seitenflanke in der vorderen Hüllenand einen größeren Abstand von der Falzkante aufweisen als die Seitenflanke in der rückwärtigen Hüllenwand. Dementsprechend wird der gemeinsame Hüllenwandausschnitt unsymmetrisch zur Falzkante in den die beiden Hüllenwände bildenden Zuschnitt eingebracht. Die gemeinsame Falzkante erstreckt sich zweckmäßig über einen Seitenrandabschnitt von 1/4 bis 3/4 der Länge des betreffenden Längsseitenrandes.

Um dazuhin eine möglichst hohe Widerstandsfähigkeit des Abheftbereichs zu erreichen, wird nach einer weiteren vorteilhaften Ausgestaltung der Erfindung vorgeschlagen, daß die durch beide Hüllenwände hindurchgehenden Abheftlochungen im Bereich einer der Klebelaschen angeordnet sind, so daß die Abheftlochungen durch drei Materiallagen hindurchgehen.

Im folgenden wird die Erfindung anhand einiger in der Zeichnung in schematischer Weise dargestellter Ausführungsbeispiele näher erläutert. Es zeigen
- Fig. 1: a und b eine Vorder- und eine Rückseitenansicht einer dreiseitig geschlossenen Schriftguthülle aus Papier;
- Fig. 2: einen Papierzuschnitt zur Herstellung der Schriftguthülle nach Fig. 1 a und b;
- Fig. 3: a und b eine Vorder- und Rückseitenansicht einer Schriftguthülle mit geteilter Vorderwand;
- Fig. 4: a bis c eine Vorderansicht, eine Rückseitenansicht und eine Schmalseitenansicht eines abgewandelten Ausführungsbeispiels einer dreiseitig geschlossenen Schriftguthülle aus Papier;
- Fig. 5: a und b einen Papierzuschnitt zur Herstellung der Schriftguthülle nach Fig. 4 a bis c sowie einen vergrößerten Ausschnitt X aus dem Zuschnitt.

Die in Fig. 1 bis 3 dargestellten Schriftguthüllen weisen eine vordere Hüllenwand 10 und eine rückwärtige Hüllenwand 12 auf, die an einer Falzkante 14' unter Bildung eines geschlossenen Seitenrandes 14 einstückig miteinander verbunden sind. An der vorderen Hüllenwand 10 sind zusätzlich Klebelaschen 16, 18 angeformt, die unter Bildung des Hüllenbodens 20 bzw. eines geschlossenen Seitenrandabschnittes 22 an Falzkanten 20', 22' um 180° gegen die rückwärtige Hüllenwand gebogen und außenseitig gegen diese angeklebt sind. Im Bereich des geschlossenen Seitenrands 14 können die Hüllenwände 10, 12 entlang je eines Randstreifens 24' unter Bildung einer verstärkten Randleiste 24 miteinaner verklebt und mit einer Abheftlochung 26 versehen werden. Am oberen Seitenrand und an den seitlichen Seitenrandabschnitten 30 sind die Hüllenwände 10, 12 nicht miteinander verbunden, so daß die vordere Hüllenwand 10 unter Freilegung einer Einschuböffnung für das Schriftgut um eine Klapplinie 32 von der rückwärtigen Hüllenwand 12 weggeklappt werden kann. Die Klapplinie 32 verläuft dabei schräg und schließt mit dem oberen Seitenrand 28 einen spitzen Winkel α ein.

Bei dem in Fig. 1 gezeigten Ausführungsbeipiel ist die vordere Hüllenwand 10 mit einer einen Einreißschutz bildenden randoffenen Ausnehmung 34 versehen. Der Begrenzungsrand der Ausnehmung 34 schließt am einschubseitigen Ende der Klebelasche 18 unter einem spitzen Winkel unmittelbar an die Falzkante 22' an und ist von dort aus über einen etwa geradlinigen Endabschnitt 36 und über einen stark gekrümmten Übergangsabschnitt 38 mit einem langgestreckten konkaven Bogenabschnitt 40 verbunden. Der Bogenabschnitt 40 geht an seinem anderen Ende über einen weiteren gekrümmten Übergangsabschnitt 42 einen im wesentlichen senkrecht zur Klapplinie 32 ausgerichteten, geradlinigen Endabschnitt 44 über, der an seinem Ende tangential in den freien Seitenrandabschnitt 30 mündet. Der konkave Bogenabschnitt 40 weist eine zur Klapplinie 32 parallele Scheiteltangente 46 auf, die die Falzkante 22' im Abstand a von ihrem einschubseitigen Ende schneidet. Mit diesen Maßnahmen wird erreicht, daß die beim Aufklappen der vorderen Hüllenwand um die Klapplinie 32 auftretenden Zugkräfte über den Bogenabschnitt 40 verteilt auf das Hüllenmaterial so übertragen werden, daß am einschubseitigen Ende der Falzkante 22' keine nennenswerten Kräfte, die zu einer Einreißgefahr an dieser Stelle führen könnten, mehr angreifen.

Bei dem in Fig. 3 a und b gezeigten Ausführungsbeispiel ist die vordere Hüllenwand 10 durch einen Trennschnitt 48 in zwei Vorderwandteile 10', 10'' geteilt. Der Trennschnitt 48 verläuft schräg vom einschubseitigen Ende des Seitenrandabschnitts 22 zum Hüllenboden 20. Jedes der Vorderwandteile 10', 10'' weist in der Nähe des Hüllenbodens 20 eine randoffene Ausnehmung 34', 34'' mit konkavem Bogenabschnitt 40', 40'' auf, die dafür sorgen, daß die Vorderwandteile 10', 10'' um die Klapplinien 32 bzw. 32'' ohne die Gefahr eines Einreißens gegenüber der rückwärtigen Hüllenwand 12 unter Freigabe einer Einschuböffnung aufgeklappt werden können. Der Vorderwandteil 10'' gibt dabei eine große Einschuböffnung für das Schriftgut frei, während der Vorderwandteil 10'' zur Aufnahme der rechten unteren Ecke des einzuschiebenden Schriftguts bestimmt ist.

Bei dem Ausführungsbeispiel nach Fig. 4 und 5 sind die vordere und die rückwärtige Hüllenwand 10,12 am rechten Seitenwandabschnitt 114 an einer Falzkante 114' einstückig miteinander verbunden, während am linken Längsseitenrand 122 der vorderen Seitenwand 10 eine Klebelasche 118 um eine Falzkante 122' um 180° nach hinten gefalzt und mit der rückwärtigen Hüllenwand verklebt ist. Die Abheftlochung 26 befindet sich in diesem Falle also im Bereich der Klebelasche 118. Die gemeinsame Falzkante 114' erstreckt sich vom Hüllenboden 20 aus nur über einen Teil des betreffenden Seitenrandes und bildet dabei einen geschlossenen Seitenrandabschnitt 114, an dessen einschubseitigem Ende 114'' ein sich zum oberen offenen Seitenrand 28 hin randoffener, an seinem Grund 136 die Falzkante 114' quer durchsetzender und mit seinen Seitenflanken 130', 130'' einen offenen Seitenrandabschnitt 130 begrenzender gemeinsamer schlitzförmiger Hüllenwandausschnitt 150 anschließt. Die Seitenflanken 130', 130'' des Hüllenwandausschnitts 150 weisen je eine zum offenen Seitenrandabschnitt 130 hin randoffene Ausnehmung 134, 154 auf, die falzkantenseitig durch den gemeinsamen, quer zur Falzkante 114' verlaufenden Ausschnittgrund 136 begrenzt sind. Der Begrenzungsrand der Ausnehmung 134 schließt unter einem rechten Winkel unmittelbar am einschubseitigen Ende 114'' der Falzkante 114' an und ist von dort aus über den etwa geradlinigen Endabschnitt 136 (Ausschnittgrund) und einen gekrümmten Übergangsabschnitt 138 mit einem langgestreckten konkaven Bogenabschnitt 140 verbunden. Der Bogenabschnitt 140 geht an seinem anderen Ende über einen weiteren stärker gekrümmten Übergangsabschnitt 42 in einen im wesentlichen senkrecht zur Klapplinie 32 ausgerichteten geradlinigen Endabschnitt 144 über, der an seinem Ende in die Seitenflanke 130' des offenen Seitenrandabschnitts 130 mündet. Der konkave Bogenabschnitt 140 weist eine zur Klapplinie 32 parallele Scheiteltangente 46 auf, die die Falzkante 114' im Abstand a von ihrem einschubseitigen Ende 114'' schneidet.

Die Ausnehmung 154 weist einen an den geradlinigen Endabschnitt 136 anschließenden, konkaven Kreisbogenabschnitt 152 auf, der an seinem oberen Ende über einen Übergangsschnitt 156 in die Seitenflanke 130'' des offenen Seitenrandabschnitts 130 mündet. Mit diesen Maßnahmen wird erreicht, daß die beim Aufklappen der vorderen Hüllenwand um die Klapplinie 32 auftretenden Zugkräfte über die Bogenabschnitte 140, 136, 152 verteilt auf das Hüllenmaterial so übertragen werden, daß am einschubseitigen Ende 114'' der Falzkante 114' keine nennenswerten Kräfte, die zu einer Einreißgefahr führen könnten, mehr angreifen.

Zusammenfassend ist folgendes festzustellen: Die Erfindung bezieht sich auf eine Schriftguthülle aus Papier mit zwei an einer ersten Falzkante 14' unter Bildung eines geschlossenen Seitenrandes 14 einstückig miteinander verbundenen Hüllenwänden 10,12. Die Hüllenwände 10,12 sind zusätzlich an mindestens einem weiteren Seitenrand 20 oder Seitenrandabschnitt 22 mittels einer an der vorderen Hüllenwand angeformten Klebelasche 16,18 miteinander verbunden. Die vordere Seitenwand kann an den offenen Seitenrändern 28 bzw. Seitenrandabschnitten 30 unter Freigabe einer Einschuböffnung um eine schräge Klapplinie 32 aufgeklappt werden. Zur Reduzierung der Einreißgefahr weist die vordere Hüllenwand 10 eine an das einschubseitige Ende der Falzkante 22' einer sich über einen geschlossenen Seitenrandabschnitt 22 erstreckenden Klebelasche 18 anschließende, zu einem freien Seitenrandabschnitt 30 der betreffenden Hüllenwand 10 hin randoffene Ausnehmung 34 auf, deren Begrenzungsrand unmittelbar an die Falzkante 22' anschließt und im weiteren Verlauf einen konkaven Bogenabschnitt 40 mit einer zur Klapplinie 32 parallelen, die Falzkante 22' der Klebelasche 18 im Abstand von ihrem einschubseitigen Ende schneidenden Scheiteltangente 46 aufweist.

## Patentansprüche

1. Schriftguthülle aus Papier, mit zwei an einem Seitenrand (14) durch eine gemeinsame Falzkante (14') einstückig miteinander verbundenen Hüllenwänden (10,12), die zusätzlich an mindestens einem weiteren Seitenrand (Hüllenboden 20) oder Seitenrandabschnitt (22) mittels einer an der einen Hüllenwand (10) angeformten, um eine weitere Falzkante (20', 22') um 180° gegen die andere Hüllenwand gefalzten und an dieser flächig angeklebten Klebelasche (16, 18) miteinander verbunden sind, und die an ihren offenen Seitenrändern (28) und/oder Seitenrandabschnitten (30) eine durch Aufklappen der einen, vorzugsweise vorderen Hüllenwand (10) um eine im wesentlichen durch die einschubseitigen Enden der Falz- oder Klebekanten (14', 22') verlaufende, vorzugsweise zu den betreffenden Kanten schräge Klapplinie (32) freilegbare Einschuböffnung für das Schriftgut bilden, **dadurch gekennzeichnet,** daß die Hüllenwand (10) eine an das einschubseitige Ende einer sich über einen geschlossenen Seitenrandabschnitt (22) erstreckenden Falzkante (22') anschließende, zu einem benachbarten freien Seitenrandabschnitt (30) der betreffenden Hüllenwand (10) hin randoffene Ausnehmung (34) aufweist, deren Begrenzungsrand unmittelbar an die Falzkante (22') anschließt und im weiteren Verlauf einen im wesentlichen konkaven Bogenabschnitt (40) mit einer zur Klapplinie (32) parallelen, die Falzkante (22') im Abstand (a) von ihrem einschubseitigen Ende schneidenden Scheiteltangente (46) aufweist.

2. Schriftguthülle nach Anspruch 1, **dadurch gekennzeichnet,** daß der Begrenzungsrand spitzwinklig oder rechtwinklig an die Falzkante (22') anschließt.

3. Schriftguthülle nach Anspruch 1 oder 2, **dadurch gekennzeichnet,** daß die Ausnehmung (34') zu einem mit der Falzkante (22') fluchtenden oder zu dieser parallelen freien Seitenrandabschnitt (30) hin randoffen ist.

4. Schriftguthülle nach einem der Ansprüche 1 bis 3, **dadurch gekennzeichnet,** daß der Begrenzungsrand im Bereich des Bogenabschnitts (40) eine langgestreckte konkave Kontur aufweist.

5. Schriftguthülle nach Anspruch 4, **dadurch gekennzeichnet,** daß der Krümmungsradius des Begrenzungsrands im Bereich des Bogenabschnitts (40) dem 0,5- bis 2-fachen der vom freien Seitenrandabschnitt (30) aus gemessenen Tiefe der randoffenen Ausnehmung (34) entspricht.

6. Schriftguthülle nach Anspruch 4 oder 5, **dadurch gekennzeichnet,** daß der Krümmungsradius des Begrenzungsrands im Bereich des Bogenabschnitts (40) 2 bis 10 % der Länge der Klapplinie (32) beträgt.

7. Schriftguthülle nach einem der Ansprüche 4 bis 6, **dadurch gekennzeichnet,** daß die Bogenlänge des Bogenabschnitts (40) 2 bis 10 % der Länge der Klapplinie (32) beträgt.

8. Schriftguthülle nach einem der Ansprüche 1 bis 7, **dadurch gekennzeichnet,** daß der Begrenzungsrand der randoffenen Ausnehmung (34) an mindestens einem Ende, vorzugsweise an beiden Enden des Bogenabschnitts (40) einen konkaven Übergangsabschnitt (38,42) mit kleinerem Krümmungsradius aufweist.

9. Schriftguthülle nach einem der Ansprüche 1 bis 8, **dadurch gekennzeichnet,** daß der Übergangsabschnitt (38,42) des Begrenzungsrands zur Randöffnung hin in einen Endabschnitt (36,44) mit größerem Krümmungsradius oder in einen geradlinigen Endabschnitt (44) übergeht.

10. Schriftguthülle nach Anspruch 9, **dadurch gekennzeichnet,** daß der Endabschnitt (36,44) des Begrenzungsrands etwa senkrecht zur Klapplinie (32) ausgerichtet ist.

11. Schriftguthülle nach Anspruch 9 oder 10, **dadurch gekennzeichnet,** daß der dem falzkantenseitigen Endabschnitt (36) gegenüberliegende Endabschnitt (44) des Begrenzungsrands mit konvexer Krümmung tangential in den freien Seitenrandabschnitt (30) übergeht.

12. Schriftguthülle nach einem der Ansprüche 1 bis 11, **dadurch gekennzeichnet,** daß die Klebelasche (16,18) an der vorderen Hüllenwand (10) angeformt und mit der rückwärtigen Hüllenwand (12) verklebt ist.

13. Schriftguthülle nach einem der Ansprüche 1 bis 12, **dadurch gekennzeichnet,** daß in der Nähe der gemeinsamen Falzkante (14') durch beide Hüllenwände (10, 12) hindurchgehende Abheftlochungen (26) angeordnet sind.

14. Schriftguthülle nach Anspruch 13, **dadurch gekennzeichnet,** daß die Hüllenwände (10,12) im Bereich der Abheftlochungen (26) unter Bildung einer geschlossenen Randleiste (24) miteinander und gegebenenfalls mit einem zusätzlichen Verstärkungsstreifen verklebt sind.

15. Schriftguthülle nach einem der Ansprüche 1 bis 14, **dadurch gekennzeichnet,** daß die Klebelasche (18) an dem der ersten Falzkante (14') gegenüberliegenden Längsseitenrand der vorderen Hüllenwand (10) angeformt ist und sich über einen Seitenrandabschnitt (22) von 1/4 bis 3/4 der Länge des betreffenden Längsseitenrandes erstreckt.

16. Schriftguthülle nach einem der Ansprüche 1 bis 15, **dadurch gekennzeichnet,** daß an einem zur ersten Falzkante (14') senkrechten Seitenrand der vorderen Hüllenwand (10) eine weitere, den Hüllenboden (20) bildende, mit der rückwärtigen Hüllenwand (12) verklebte Klebelasche (16) angeformt ist.

17. Schriftguthülle nach Anspruch 16, **dadurch gekennzeichnet,** daß die vordere Hüllenwand (10) einen vom einschubseitigen Ende der am Längsseitenrand (22) angeordneten Klebelasche (18) schräg zur Falzkante (20') der bodenseitigen Klebelasche (16) verlaufenden, die vordere Hüllenwand (10) in zwei Wandteile (10',10'') teilenden Trennschnitt (48) aufweist, und daß beide Wandteile (10',10'') eine bis zur bodenseitigen Falzkante (20') reichende randoffene Ausnehmung (34',34'') mit konkavem Bogenabschnitt (40',40'') aufweisen.

18. Schriftguthülle nach einem der Ansprüche 1 bis 17, **dadurch gekennzeichnet,** daß die randoffene Ausnehmung (34) sich an das einschubseitige Ende der Falzkante (22') einer Klebelasche (18) anschließt.

19. Schriftguthülle aus Papier, mit zwei an einem Seitenrand (114) durch eine gemeinsame Falzkante (114') einstückig miteinander verbundenen Hüllenwänden (10,12), die zusätzlich an einem den Hüllenboden (20) bildenden Seitenrand und an einem der gemeinsamen Falzkante (114') gegenüberliegenden Seitenrand (122) mittels einer an der einen Hüllenwand (10) angeformten, um je eine weitere Falzkante (20', 122') um 180° gegen die andere Hüllenwand (12) gefalzten und an dieser flächig angeklebten Klebelasche (16,118) miteinander verbunden sind, und die an ihren offenen Seitenrändern (28) und/oder Seitenrandabschnitten (130) eine durch Aufklappen der einen, vorzugsweise vorderen Hüllenwand (10) um eine im wesentlichen durch die einschubseitigen Enden der Falz- oder Klebekante (114',122') verlaufende, vorzugsweise zu den betreffenden Kanten schräge Klapplinie (32) freilegbare Einschuböffnung für das Schriftgut bilden, **dadurch gekennzeichnet,** daß die gemeinsame Falzkante (114') sich vom Hüllenboden (20) aus nur über einen Teil des betreffenden Seitenrandes (114, 130) unter Bildung eines geschlossenen Seitenrandabschnitts (114) erstreckt, an dessen einschubseitiges Ende (136) ein zum offenen Seitenrand (28) hin randoffener, an seinem Grund (136) die Falzkante (114') quer durchsetzener und mit seinen Seitenflanken (130',130'') einen offenen Seitenrandabschnitt (130) begrenzender gemeinsamer schlitzförmiger Hüllenwandausschnitt (150) anschließt.

20. Schriftguthülle nach Anspruch 19, **dadurch gekennzeichnet,** daß die Seitenflanken (130', 130'') des Hüllenwandausschnitts (150) je eine zum offenen Seitenrandabschnitt (130) hin randoffene Ausnehmung (134,154) aufweisen, die falzkantenseitig durch den gemeinsamen, quer zur Falzkante (114') verlaufenden Ausschnittgrund (136) begrenzt sind.

21. Schriftguthülle nach Anspruch 20, **dadurch gekennzeichnet,** daß der Begrenzungsrand der randoffenen Ausnehmung (134) in der vorderen Hüllenwand (10) einen an den Ausschnittgrund (136) anschließenden, langgestreckten geradlinigen oder konkaven Bogenabschnitt (140) mit zur Klapplinie (32) etwa paralleler, die Falzkante (114') im Abstand (a) von ihrem einschubseitigen Ende (114'') schneidender Scheiteltangente (146) aufweist.

22. Schriftguthülle nach Anspruch 20 oder 21, **dadurch gekennzeichnet,** daß die randoffene Ausnehmung (134) in der vorderen Hüllenwand (10) tiefer und langgestreckter als die randoffene Aussparung (154) in der rückwärtigen Hüllwand (12) ist.

23. Schriftguthülle nach einem der Ansprüche 20 bis 22, **dadurch gekennzeichnet,** daß die Seitenflanke (130') in der vorderen Hüllenwand (10) einen größeren Abstand von der Falzkante (114') aufweist als die Seitenflanke (130'') in der rückwärtigen Hüllenwand (12).

24. Schriftguthülle nach einem der Ansprüche 19 bis 23, **dadurch gekennzeichnet,** daß sich die gemeinsame Falzkante (114') über einen Seitenrandabschnitt (114) von 1/4 bis 3/4 der Länge des betreffenden Längsseitenrandes (114,130) erstreckt.

25. Schriftguthülle nach einem der Ansprüche 19 bis 24, **gekennzeichnet durch** im Bereich einer der Klebelaschen (118) angeordnete, durch beide Hüllenwände (10,12) und die Klebelasche (118) hindurchgehende Abheftlochungen (26).

## Claims

1. Document wallet made of paper, having two wallet walls (10, 12), which at one side edge (14) are integrally connected to one another by a common folding edge (14') and are additionally connected to one another at at least one further side edge (wallet base 20) or side edge portion (22) by means of an adhesive flap (16, 18) formed on the one wallet wall (10), folded about a further folding edge (20', 22') through 180° towards the other wallet wall and glued flat thereon, and which at their open side edges (28) and/or side edge portions (30) form an insertion opening for the documents which may be cleared by folding open the one, preferably front, wallet wall (10) about a fold line (32), which extends substantially through the insertion-side ends of the folding or glued edges (14', 22') and is preferably oblique relative to the relevant edges, **characterized in that** the wallet wall (10) has a recess (34), which adjoins the insertion-side end of a folding edge (22') extending over a closed side edge portion (22), is open-edged towards an adjacent free side edge portion (30) of the relevant wallet wall (10), and whose marginal edge directly adjoins the folding edge (22') and further on has a substantially concave curved portion (40) with a vertex tangent (46), which is parallel to the fold line (32) and cuts the folding edge (22') at the distance (a) from its insertion-side end.

2. Document wallet according to claim 1, **characterized in that** the marginal edge adjoins the folding edge (22') at an acute angle or at a right angle.

3. Document wallet according to claim 1 or 2, **characterized in that** the recess (34') is open-edged towards a free side edge portion (30) which is flush with or parallel to the folding edge (22').

4. Document wallet according to one of claims 1 to 3, **characterized in that** the marginal edge in the region of the curved portion (40) has an elongated, concave contour.

5. Document wallet according to claim 4, **characterized in that** the radius of curvature of the marginal edge in the region of the curved portion (40) is 0.5 to 2 times the depth of the open-edged recess (34) measured from the free side edge portion (30).

6. Document wallet according to claim 4 or 5, **characterized in that** the radius of curvature of the marginal edge in the region of the curved portion (40) is 2 to 10% of the length of the fold line (32).

7. Document wallet according to one of claims 4 to 6, **characterized in that** the curve length of the curved portion (40) is 2 to 10% of the length of the fold line (32).

8. Document wallet according to one of claims 1 to 7, **characterized in that** the marginal edge of the open-edged recess (34) at at least one end, preferably at both ends, of the curved portion (40) has a concave transitional portion (38, 42) with a smaller radius of curvature.

9. Document wallet according to one of claims 1 to 8, **characterized in that** the transitional portion (38, 42) of the marginal edge towards the edge opening verges into an end portion (36, 44) with a greater radius of curvature or into a rectilinear end portion (44).

10. Document wallet according to claim 9, **characterized in that** the end portion (36, 44) of the marginal edge is aligned substantially at right angles to the fold line (32).

11. Document wallet according to claim 9 or 10, **characterized in that** the end portion (44) of the marginal edge lying opposite the folding-edge-side end portion (36) verges with a convex curvature tangentially into the free side edge portion (30).

12. Document wallet according to one of claims 1 to 11, **characterized in that** the adhesive flap (16, 18) is formed on the front wallet wall (10) and is glued to the back wallet wall (12).

13. Document wallet according to one of claims 1 to 12, **characterized in that** filing perforations (26) penetrating both wallet walls (10, 12) are disposed in the vicinity of the common folding edge (14').

14. Document wallet according to claim 13, **characterized in that** the wallet walls (10, 12) in the region of the filing perforations (26) are glued to one another to form a closed edge strip (24) and possibly to an additional reinforcing strip.

15. Document wallet according to one of claims 1 to 14, **characterized in that** the adhesive flap (18) is formed on the longitudinal side edge of the front wallet wall (10) lying opposite the first folding edge (14') and extends over a side edge portion (22) which is 1/4 to 3/4 of the length of the relevant longitudinal side edge.

16. Document wallet according to one of claims 1 to 15, **characterized in that** formed on a side edge of the front wallet wall (10) lying at right angles to the first folding edge (14') is a further adhesive flap (16), which forms the wallet base (20) and is glued to the back wallet wall (12).

17. Document wallet according to claim 16, **characterized in that** the front wallet wall (10) has a separating cut (48) extending from the insertion-side end of the adhesive flap (18), which is disposed on the longitudinal side edge (22), obliquely towards the folding edge (20') of the base-side adhesive flap (16) and dividing the front wallet wall (10) into two wall parts (10', 10''), and that both wall parts (10', 10'') have an open-edged recess (34', 34''), which extends as far as the base-side folding edge (20') and has a concave curved portion (40', 40'').

18. Document wallet according to one of claims 1 to 17, **characterized in that** the open-edged recess (34) adjoins the insertion-side end of the folding edge (22') of an adhesive flap (18).

19. Document wallet made of paper, having two wallet walls (10, 12), which at one side edge (114) are integrally connected to one another by a common folding edge (114') and are additionally connected to one another at a side edge forming the wallet base (20) and at a side edge (122) lying opposite the common folding edge (114') by means of an adhesive flap (16, 118) formed on the one wallet wall (10), folded in each case about a further folding edge (20', 122') through 180° towards the other wallet wall (12) and glued flat thereon, and which at their open side edges (28) and/or side edge portions (130) form an insertion opening for the documents which may be cleared by folding open the one, preferably front, wallet wall (10) about a fold line (32), which extends substantially through the insertion-side ends of the folding or glued edge (114', 122') and is preferably oblique relative to the relevant edges, **characterized in that** the common folding edge (114') extends from the wallet base (20) only over part of the relevant side edge (114, 130) so as to form a closed side edge portion (114), adjoining the insertion-side end (136) of which is a common, slot-like wallet wall cutout (150) which is open-edged towards the open side edge (28), at its base (136) transversely penetrates the folding edge (114') and with its side flanks (130', 130'') delimits an open side edge portion (130).

20. Document wallet according to claim 19, **characterized in that** the side flanks (130', 130'') of the wallet wall cutout (150) each have a recess (134, 154) which is open-edged towards the open side edge portion (130), said recesses being delimited on the folding edge side by the common cutout base (136) extending at right angles to the folding edge (114').

21. Document wallet according to claim 20, **characterized in that** the marginal edge of the open-edged recess (134) in the front wallet wall (10) has an elongated rectilinear or concave curved portion (140), which adjoins the cutout base (136) and has a vertex tangent (146), which is substantially parallel to the fold line (32) and cuts the folding edge (114') at the distance (a) from its insertion-side end (114'').

22. Document wallet according to claim 20 or 21, **characterized in that** the open-edged recess (134) in the front wallet wall (10) is deeper and more elongated than the open-edged recess (154) in the back wallet wall (12).

23. Document wallet according to one of claims 20 to 22, **characterized in that** the side flank (130') in the front wallet wall (10) is at a greater distance from the folding edge (114') than the side flank (130'') in the back wallet wall (12).

24. Document wallet according to one of claims 19 to 23, **characterized in that** the common folding edge (114') extends over a side edge portion (114) which is 1/4 to 3/4 of the length of the relevant longitudinal side edge (114, 130).

25. Document wallet according to one of claims 19 to 24, **characterized by** filing perforations (26) which are disposed in the region of one of the adhesive flaps (118) and penetrate both wallet walls (10, 12) and the adhesive flap (118).

## Revendications

1. Etui en papier pour documents, comprenant deux parois d'étui (10, 12) réunies sur un bord latéral (14) par une arête de pliage (14') commune, lesquelles sont réunies, en supplément, sur au moins un autre bord latéral (fond d'étui 20) ou sur une section de bord latéral (22) au moyen d'une patte adhésive (16, 18) conformée sur l'une des parois d'étui (10), pliée suivant une autre arête de pliage (20', 22') de 180° vers l'autre paroi d'étui et collée à plat sur cette dernière, et dont les bords latéraux (28) et/ou sections de bords latéraux (30) ouverts forment une ouverture d'introduction pour les documents qui peut être dégagée en relevant l'une des parois d'étui, de préférence la paroi d'étui antérieure (10), autour d'une ligne de rabattage (32) qui passe sensiblement par les extrémités des arêtes de pliage ou de collage (14', 22') situées du côté introduction et est de préférence inclinée par rapport auxdites arêtes, **caractérisé en ce** que la paroi d'étui (10) présente un évidement (34) qui se raccorde à l'extrémité côté introduction d'une arête de pliage (22') s'étendant sur une section de bord latéral (22) fermée, et est ouvert au bord en direction d'une section de bord latéral libre (30) voisine de la paroi d'étui considérée (10), dont le bord périphérique se raccorde directement à l'arête de pliage (22') et présente par la suite une section à courbure sensiblement concave (40), avec une tangente au point de rebroussement (46) qui est parallèle a la ligne de rabattage (32) et coupe l'arête de pliage (22') à la distance (a) de son extrémité située du côté introduction.

2. Etui pour documents selon la revendication 1, caractérisé en ce que le bord périphérique est raccordé à angle aigu ou à angle droit à l'arête de pliage (22').

3. Etui pour documents selon les revendications 1 ou 2, caractérisé en ce que l'évidement (34') présente un bord ouvert en direction d'une section de bord latéral (30) libre alignée avec l'arête de pliage (22') ou orientée parallèlement à celle-ci.

4. Etui pour documents selon l'une des revendications 1 à 3, caractérisé en ce que le bord périphérique présente dans la région de la section courbe (40) un contour concave allongé.

5. Etui pour documents selon la revendication 4, caractérisé en ce que le rayon de courbure du bord périphérique dans la région de la section courbe (40) correspond à 0,5 à 2 fois la profondeur de l'évidement à bord ouvert (34), mesurée à partir de la section de bord latéral libre (30).

6. Etui pour documents selon les revendications 4 ou 5, caractérisé en ce que le rayon de courbure du bord périphérique dans la région de la section courbe (40) est égal à 2 à 10 % de la longueur de la ligne de rabattage (32).

7. Etui pour documents selon l'une des revendications 4 à 6, caractérisé en ce que la longueur d'arc de la section courbe (40) est égale à 2 à 10 % de la longueur de la ligne de rabattage (32).

8. Etui pour documents selon l'une des revendications 1 à 7, caractérisé en ce que le bord périphérique de l'évidement (34) à bord ouvert présente à au moins l'une des extrémités, et de préférence aux deux extrémités de la section courbe (40), une section de transition concave (38, 42) avec un rayon de courbure plus petit.

9. Etui pour documents selon l'une des revendications 1 à 8, caractérisé en ce que la section de transition (38, 42) du bord périphérique se raccorde, en direction de l'ouverture du bord, à une section terminale (36, 44) avec un rayon de courbure plus grand ou à une section terminale rectiligne (44).

10. Etui pour documents selon la revendication 9, caractérisé en ce que la section terminale (36, 44) du bord périphérique est orientée sensiblement perpendiculairement à la ligne de rabattage (32).

11. Etui pour documents selon les revendications 9 ou 10, caractérisé en ce que la section terminale (44) du bord périphérique opposée à la section terminale (36) située du côté de l'arête de pliage, se raccorde tangentiellement, avec une courbure convexe, à la section de bord latéral libre (30).

12. Etui pour documents selon l'une des revendications 1 à 11, caractérisé en ce que la patte adhésive (16, 18) est conformée sur la paroi d'étui antérieure (10) et collée avec la paroi d'étui postérieure (12).

13. Etui pour documents selon l'une des revendications 1 à 12, caractérisé en ce que, à proximité de l'arête de pliage (14') commune, sont disposées des perforations (26) pour le rangement dans un classeur qui traversent les deux parois d'étui (10, 12).

14. Etui pour documents selon la revendication 13, caractérisé en ce que, dans la région des perforations (26) prévues pour le rangement dans un classeur, les parois d'étui (10, 12) sont collées l'une sur l'autre, et éventuellement sur une bande de renforcement supplémentaire, avec formation d'un rebord périphérique renforcé (24) continu.

15. Etui pour documents selon l'une des revendications 1 à 14, caractérisé en ce que la patte adhésive (18) est conformée au bord du grand côté de la paroi d'étui antérieure (10) opposée à la première arête de pliage (14') et qu'elle s'étend sur une section (22) du bord latéral correspondant à 1/4 à 3/4 de la longueur du bord latéral du grand côté considéré.

16. Etui pour documents selon l'une des revendications 1 à 15, caractérisé en ce que sur un bord latéral de la paroi d'étui antérieure (10) orienté perpendiculairement à la première arête de pliage (14') est conformée une patte adhésive supplémentaire (16) qui forme le fond (20) de l'étui et est collée sur la paroi d'étui postérieure (12).

17. Etui pour documents selon la revendication 16, caractérisé en ce que la paroi d'étui antérieure (10) présente une coupe cisaillée (48) qui s'étend en oblique de l'extrémité côté introduction de la patte adhésive (18) disposée au bord (22) du grand côté vers l'arête de pliage (20') de la patte adhésive (16) du côté fond, et divise la paroi d'étui antérieure (10) en deux parties de paroi (10', 10''), et que les deux parties de paroi (10', 10'') présentent un évidement (34', 34'') à bord ouvert muni d'une section à courbure concave (40', 40''), qui s'étend jusqu'à l'arête de pliage (20') située du côté fond.

18. Etui pour documents selon l'une des revendications 1 à 17, caractérisé en ce que l'évidement (34) à bord ouvert se raccorde à l'extrémité côté introduction de l'arête de pliage (22') d'une patte adhésive (18).

19. Etui en papier pour documents, comprenant deux parois d'étui (10, 12) réunies sur un bord latéral (114) par une arête de pliage (114') commune, lesquelles sont réunies, en supplément, sur un bord latéral formant le fond (20) de l'étui et sur un bord latéral (122) opposé à l'arête de pliage (114') commune au moyen d'une patte adhésive (16, 118) conformée sur l'une des parois d'étui (10), pliée respectivement suivant une autre arête de pliage (20', 122') de 180° vers l'autre paroi d'étui (12) et collée à plat sur cette dernière, et dont les bords latéraux (28) et/ou sections de bords latéraux (130) ouverts forment une ouverture d'introduction pour les documents qui peut être dégagée en relevant l'une des parois d'étui, de préférence la paroi d'étui antérieure (10), autour d'une ligne de rabattage (32) qui passe sensiblement par les extrémités des arêtes de pliage ou de collage (114', 122') situées du côté introduction et est de préférence inclinée par rapport auxdites arêtes, **caractérisé en ce** que l'arête de pliage (114') commune ne s'étend à partir du fond (20) de l'étui que sur une partie du bord latéral (114, 130) correspondant et forme alors une section de bord latéral fermée (114), à l'extrémité (136) de laquelle est raccordée, du côté introduction, une découpure commune (150) des parois d'étui en forme de fente dont le bord est ouvert en direction du bord latéral ouvert (28) et dont le fond (136) traverse perpendiculairement l'arête de pliage (114') et qui délimite avec ses flancs latéraux (130', 130'') un section de bord latéral ouverte (130).

20. Etui pour documents selon la revendication 19, caractérisé en ce que les flancs latéraux (130', 130'') de la découpure commune (150) des parois d'étui présentent chacun un évidement (134, 154) dont le bord est ouvert en direction de la section de bord latéral ouverte (130), lesdits évidements étant délimités, du côté de l'arête de pliage, par le fond commun (136) de la découpure qui s'étend transversalement à l'arête de pliage (114').

21. Etui pour documents selon la revendication 20 caractérisé en ce que le bord périphérique de l'évidement (134) à bord ouvert dans la paroi d'étui antérieure (10) présente une section (140) allongée rectiligne ou à courbure concave qui est raccordée au fond (136) de la découpure et dont la tangente au point de rebroussement (146) est sensiblement parallèle à la ligne de rabattage (32) et coupe l'arête de pliage (114') à la distance (a) de son extrémité (114'') située du côté introduction.

22. Etui pour documents selon les revendications 20 ou 21, caractérisé en ce que l'évidement (134) à bord ouvert dans la paroi d'étui antérieure (10) est plus profond et plus allongé que l'évidement (154) à bord ouvert dans la paroi d'étui postérieure (12).

23. Etui pour documents selon l'une des revendications 20 à 22, caractérisé en ce que le flanc latéral (130') dans la paroi d'étui antérieure (10) présente par rapport à l'arête de pliage (114') une distance plus grande que le flanc latéral (130'') dans la paroi d'étui postérieure (12).

24. Etui pour documents selon l'une des revendications 19 à 23, caractérisé en ce que l'arête de pliage commune (114') s'étend sur une section de bord latéral (114) égale à 1/4 à 3/4 de la longueur du bord (114, 130) du grand côté correspondant.

25. Etui pour documents selon l'une des revendications 19 à 24, caractérisé en ce qu'il comporte des perforations (26) pour le rangement dans un classeur prévues dans la région des pattes adhésives (118), qui traversent les deux parois d'étui (10, 12) et la patte adhésive (118).
